# FASCICULE DE BREVET EUROPEEN

(11) **EP 3 731 695 B1**
(45) Date de publication et mention de la délivrance du brevet: **18.10.2023**
(21) Numéro de dépôt: 17832976.9
(22) Date de dépôt: 29.12.2017
(51) Int. Cl.: A45D 40/26

(54) **DISPOSITIF D'ESSORAGE POUR APPLICATEUR DE PRODUIT COSMETIQUE**
WISCHVORRICHTUNG FÜR EINEN APPLIKATOR FÜR EIN KOSMETISCHES PRODUKT
WIPER DEVICE FOR AN APPLICATOR FOR A COSMETIC PRODUCT

(43) Date de publication de la demande: 04.11.2020
(73) Titulaire: Société Industrielle de Matières Plastiques, 91250 Tigery (FR)
(72) Inventeur: DE BARDONNECHE, Eric, 77540 Courpalay (FR); HUMBERT, Henrick, 92260 Fontenay Aux Roses (FR)
(74) Mandataire: Gauchet, Fabien Roland
(86) Numéro de dépôt international: PCT/FR2017/053873
(87) Numéro de publication internationale: WO 2019/129935

(56) Documents cités:
- EP-A1- 0 728 426
- WO-A1-2014/010804
- FR-A1- 2 619 690
- GB-A- 2 097 662

## Description

### DOMAINE TECHNIQUE DE L'INVENTION

La présente invention concerne un dispositif d'essorage pour un ensemble applicateur de produit cosmétique liquide, pâteux ou en poudre tel que du mascara ou de l'eye-liner.

### ETAT DE LA TECHNIQUE ANTERIEURE

Un ensemble applicateur de ce type comporte classiquement un flacon destiné à contenir le produit cosmétique et est muni d'un goulot ou col fileté sur lequel peut être vissé un capuchon. Ce capuchon porte une tige dont l'extrémité est munie d'un applicateur pour le produit à appliquer. Ainsi, l'applicateur est plongé dans le produit contenu dans le flacon et de préférence, un ensemble applicateur de ce type comporte en outre une pièce d'essorage permettant l'essuyage (ou essorage) de la tige et/ou de l'applicateur lors de la sortie hors du flacon.

D'une façon générale l'efficacité et la fonction principale d'un essoreur sont liés à sa géométrie. Sa géométrie extérieure doit permettre de pouvoir l'assembler facilement dans le col du récipient ou contenant, et de le maintenir fermement en position lors des mouvements d'entrée et de sortie de l'applicateur vis-à-vis du contenant. Sa géométrie intérieure doit être adaptée à la fois à la géométrie extérieure de l'applicateur, à ses caractéristiques mécaniques et aux caractéristiques du produit à appliquer. En outre l'efficacité d'un essoreur est liée à sa propre matière.

La pièce d'essorage ou essoreur utilisé dans ce type d'ensemble applicateur doit permettre d'essuyer l'excès de produit sur la tige et l'applicateur tout en préservant la charge de produit sur l'applicateur. Généralement cet essoreur se présente sous la forme d'une douille plus ou moins souple fixée au niveau du goulot ou col du flacon et munie d'une paroi intérieure définissant un passage de diamètre réduit et constant à l'extrémité pour essuyer la tige. L'essoreur est plus ou moins déformable pour laisser passer l'applicateur. De tels applicateurs sont notamment visibles dans les documents EP 1 066 771, EP 1 221 874 ou EP 1 275 322 ou encore FR 3 016 274.

Le document EP 1 275 322 divulgue un essoreur dont l'une des caractéristiques consiste en une lèvre extérieure apte à se fixer sous l'épaulement interne du col. Un bord dépassant permet de maintenir l'essoreur sur le bord externe du col. L'action combinée de ces deux éléments permet un maintien à la fois axial et radial de l'essoreur sur le col du contenant. Le problème est de maintenir l'essoreur lors du passage de la tige et surtout du dispositif applicateur. qui traverse l'orifice réduit de la lèvre d'essorage en lui imposant une forte déformation. ce qui sollicite celui-ci en traction. Un compromis doit donc être trouvé, et diverses solutions ont déjà été élaborées à cet effet. L'essoreur ici divulgué présente une lèvre appelée aussi « jonc » ou « harpon » circulaire ou partiellement circulaire. Cette géométrie doit être flexible et s'effacer lors de la mise en place de l'essoreur dans l'orifice du col du contenant et ensuite reprendre sa position naturelle sous les épaules à l'intérieur du col du contenant. Le bonne tenue de l'essoreur dans le col du contenant est donc liée à la faculté de la lèvre extérieure de résister à la force d'extraction appliquée sur l'essoreur par l'applicateur lors de sa sortie du contenant.

Le document FR 3 016 274 décrit un essoreur dont la partie placée dans le contenant sous l'épaulement du col présente des lèvres fendues spécifiques. Ces lèvres sont particulièrement souples et elles permettent avantageusement d'essuyer efficacement la tige lors de son passage à travers le col. Le document GB2097662 décrit un essoreur comprenant un premier rebord pour sa fixation sur le bord d'un col d'un contenant, et un deuxième rebord pour sa fixation sur un épaulement interne du col.

Tous les dispositifs d'essorage actuels et montrés dans ces demandes de brevets ou brevets possèdent donc une lèvre extéreure dont l'efficacité sera étroitement liée à la géométrie intérieure du col du contenant dans lequel celle-ci va se déployer.

Un autre problème rencontré concerne les disparités de forme des contenants, notamment au niveau du col, quelle que soit la matière du contenant. Ces irrégularités proviennent essentiellement de la fabrication, et les écarts dimensionnels peuvent être importants. De plus des états de surface variés peuvent être rencontrés ; certains contenants peuvent présenter des surfaces internes lisses, d'autres munies de rugosités. Ces anomalies peuvent contribuer à diminuer la tenue de l'essoreur dans le col.

Concernant plus précisément les flacons ou contenants en verre, quelle que soit la qualité de la réalisation, ces flacons montrent une géométrie intérieure au niveau des épaules du col très irrégulière. La position verticale du rétraint (épaules intérieures) par rapport à la surface de référence (face supérieure du col) n'est jamais précise et peut varier en plus ou en moins de quelques millimètres. La surface en surplomb des épaules intérieure n'est pas régulière. De plus le rayon de raccordement entre l'orifice du col et les épaules est très approximatif et sa dimension n'est pas garantie ce type de processus.

Le contenant en matière plastique, notamment celui réalisé avec la technique de soufflage, ne permet pas de garantir une position régulière des épaules à l'intérieur du col quelle que soit la qualité de sa réalisation. Ces flacons montrent une géométrie intérieure au niveau des épaules du col très irrégulière. La position verticale du rétraint (épaules intérieures) par rapport à la surface de référence (face supérieure du col) n'est jamais précise et peut varier en plus ou en moins de quelques millimètres. La surface en surplomb des épaules intérieures n'est pas régulière.De plus le rayon de raccordement entre l'orifice du col et les épaules est très approximatif et sa dimension n'est jamais garantie.

### EXPOSE DE L'INVENTION

L'invention vise à remédier aux inconvénients de l'état de la technique et notamment à renforcer la fixation de l'essoreur sur le col du contenant. Ainsi l'invention concerne un dispositif d'essorage monobloc pour un ensemble applicateur de produit cosmétique pâteux, ledit ensemble applicateur comprenant : - au moins un applicateur muni d'une tige de préhension et d'un moyen d'application dudit produit cosmétique ; un contenant présentant un col dans lequel coulisse ledit applicateur selon un axe XX dit longitudinal, ledit dispositif d'essorage présentant une forme sensiblement cylindrique apte à être ajustée à l'intérieur dudit col et muni d'un premier rebord pour sa fixation sur le bord du col du contenant, et d'un deuxième rebord pour sa fixation sur un épaulement interne du col, et une lèvre dépassant à l'intérieur dudit contenant.

Selon un premier aspect de l'invention, le deuxième rebord externe comprend une protubérance extérieure annulaire disposée sensiblement à proximité de ladite lèvre interne et portant extérieurement au moins un élément additionnel apte à entrer en contact avec la surface intérieure de l'épaulement du col lorsque le dispositif est en prise sur ledit col, de sorte que le dispositif d'essorage présente un contact maximal et optimisé avec la surface intérieure du col quelle qu'elle soit.

La protubérance extérieure associée à l'élément additionnel permet avantageusement de combler les irrégularités dimensionnelles de l'intérieur du col, tout en assurant un maintien optimal de l'essoreur sur le col.

Selon un mode de réalisation de l'invention, ledit élément additionnel comprend un premier ensemble de languettes qui s'étendent dans un plan faisant un angle aigu avec l'axe XX et qui sont situées à une première distance du bord du col. Les languettes permettent un contact surfacique qui s'adapte parfaitement sur l'épaulement, même si ce dernier présente des irrégularités de surface ou dimensionnelles.

**Selon** une autre possibilité, ledit élément additionnel comprend une bande annulaire souple et ondulée. Cette bande souple épouse parfaitement la surface interne du col.

**Selon** une autre caractéristique, ledit élément additionnel peut en outre comprendre un deuxième ensemble de languettes décalées selon l'axe XX vis-à-vis dudit premier ensemble de languettes. Le deuxième ensemble de languettes peut présenter une orientation proche de celle du premier ensemble de languettes.

Selon une autre caractéristique de l'invention, un anneau est prévu à l'extrémité libre desdites premières languettes.

En outre, l'essoreur peut comprendre des picots ou protubérances érigées depuis la surface des éléments additionnels et destinés à entrer en contact avec la surface intérieure de l'épaulement du col. Cet aspect permet une meilleure accroche de l'essoreur à ce niveau.

De façon préférée, le premier et/ou le deuxième ensemble de languettes comprend entre deux et soixante-quatre languettes.

Avantageusement, lesdites languettes sont angulairement régulièrement réparties autour de l'axe XX.

A titre illustratif, le dispositif selon l'invention peut être réalisé en un caoutchouc vulcanisable ou en un silicone ou en un thermoplastique élastomère ou toute autre matière souple utilisée par les machines de production « par addition de matière » telles que des imprimantes 3D.

### BREVE DESCRIPTION DES FIGURES

D'autres caractéristiques et avantages de l'invention ressortiront à la lecture de la description qui suit, en référence aux figures annexées, qui illustrent :
- la figure 1A, une vue de côté du dispositif d'essorage selon un premier mode de réalisation de l'invention ;
- la figure 1B, une vue de dessus du dispositif d'essorage selon le premier mode de réalisation de l'invention ;
- la figure 1C, une perspective du premier mode de réalisation de l'invention ;
- la figure 2A, une vue de côté du dispositif d'essorage selon un deuxième mode de réalisation de l'invention ;
- la figure 2B, une vue de dessus du dispositif d'essorage selon le deuxième mode de réalisation de l'invention ;
- la figure 2C, une perspective du deuxième mode de réalisation de l'invention ;
- la figure 3A, une vue de côté du dispositif d'essorage selon un troisième mode de réalisation de l'invention ;
- la figure 3B, une vue de dessus du dispositif d'essorage selon le troisième mode de réalisation de l'invention ;
- la figure 3C, une perspective du troisième mode de réalisation de l'invention ;
- la figure 4A, une vue de côté du dispositif d'essorage selon un quatrième mode de réalisation de l'invention ;
- la figure 4B, une vue de dessus du dispositif d'essorage selon le quatrième mode de réalisation de l'invention ;
- la figure 4C, une perspective du quatrième mode de réalisation de l'invention ;
- la figure 5 est une coupe longitudinale montrant un dispositif d'essorage selon l'invention en place sur le col d'un contenant ;
- la figure 6, une vue en perspective d'un dispositif selon le premier mode de réalisation, comportant des picots sur les ailettes ;
- la figure 7, une vue en perspective d'un dispositif selon le premier mode de réalisation, comportant des protubérances sur les ailettes.

Pour plus de clarté, les éléments identiques ou similaires sont repérés par des signes de référence identiques sur l'ensemble des figures.

### DESCRIPTION DETAILLEE D'UN MODE DE REALISATION

La figure 5 montre un dispositif d'essorage ainsi qu'un ensemble applicateur de produit cosmétique ; ce dernier comprend notamment un applicateur 10 muni d'une tige de préhension 11 et d'un moyen d'application du produit cosmétique 12, ainsi qu'un contenant 13 présentant un col 14 dans lequel coulisse l'applicateur 10. Le moyen d'application 12 peut ressembler à une brosse hérissée de poils ou picots qui entrent en contact avec les fibres kératiniques à des fins de maquillage. Le contenant 13 est par ailleurs fermé et rempli de produit cosmétique plus ou moins visqueux, notamment pâteux. Le contenant 13 est généralement axisymétrique et présente donc un axe longitudinal XX selon lequel coulisse l'applicateur 10 qui bien entendu peut y être mis en rotation. C'est ainsi que l'applicateur capte ou charge du produit cosmétique lorsque le moyen d'application 12 est en contact avec le produit cosmétique présent à l'intérieur du contenant 13. Lorsque l'applicateur 12 est extrait du contenant 13, par l'utilisateur, il passe à travers le col 14 du contenant 13 qui est équipé d'un dispositif d'essorage 1 de forme générale cylindrique ou sensiblement cylindrique et apte à être ajusté sur le col 14 du contenant 13.

De façon connue, le dispositif d'essorage 1 présente à une première extrémité un premier rebord 2 annulaire pour sa fixation sur le bord externe du col 14. Le premier rebord permet de retenir axialement le dispositif d'essorage 1 dans le col 14 lors de l'introduction de l'applicateur 10 dans le contenant 13. Le dispositif d'essorage présente à proximité de sa deuxième extrémité un deuxième rebord extérieur 3 apte à coopérer avec un épaulement 15 formé au niveau du col 14 du contenant 13 ; le deuxième rebord 3 a pour but de retenir axialement le dispositif d'essorage lors de l'extraction de l'applicateur 10 vis-à-vis du contenant 13.

Le dispositif d'application ou brosse 12 est dimensionné de telle sorte que les extrémités des poils ou picots affleurent la paroi interne de l'essoreur 1 au niveau du col. Afin de limiter la quantité de produit cosmétique en prise sur la tige 11 on prévoit généralement au moins une lèvre interne 4 de diamètre proche de celui de la tige 11 afin d'essuyer celle-ci à chaque passage de l'applicateur 10, dans un sens ou dans l'autre, à travers l'essoreur 1. Naturellement on connait diverses formes, orientations et dimensions pour la lèvre interne 4.

Conformément à l'invention, le deuxième rebord 3 comprend ou est formé d'une protubérance extérieure annulaire souple disposée sensiblement à proximité de ladite lèvre interne 4. On choisit préférentiellement une ' altitude ` proche pour le deuxième rebord 3 et la lèvre interne 4. Au cas où aucune lèvre 4 n'est présente, alors le deuxième rebord 3 est placé à proximité de l'extrémité interne de l'essoreur, par exemple entre le quart et le tiers de sa hauteur mesurée selon l'axe longitudinal XX.

Les figures 1 à 4 montrent différentes variantes de l'invention, plus précisément du deuxième rebord 3 qui comprend un 'jonc circulaire' ou 'protubérance extérieure annulaire' 30. De façon intéressante, ce jonc 30 porte extérieurement au moins un élément additionnel qui peut présenter plusieurs formes. Le jonc annulaire peut être continu ou discontinu sur le pourtour extérieur du corps de l'essoreur 1.

Les figures 1A, 1B et 1C illustrent un mode de réalisation selon lequel le jonc annulaire 30 est continu et porte un premier ensemble de languettes 31 qui s'étendent dans un plan circulaire faisant un angle aigu avec l'axe longitudinal XX. Autrement dit les languettes 31 sont orientées vers le premier rebord 2 de l'essoreur.

Les figures 2A, 2B et 2C illustrent le cas où le jonc annulaire 30 est discontinu autour de l'essoreur ; chaque segment angulaire du jonc 30 porte une languette 31. Par ailleurs, un deuxième ensemble de languettes 32 peut être prévu autour du corps de l'essoreur 1. Le deuxième ensemble de languettes 32 est axialement décalé vis-à-vis du premier ensemble de languettes 31 ; les languettes 32 sont disposées plus proches du rebord supérieur 2 que les languettes 31. Par ailleurs on choisit de décaler angulairement le premier et/ou le deuxième ensemble de languettes, en partant du fait que pour chaque ensemble, les languettes sont angulairement régulièrement réparties.

Les figures 3A, 3B et 3C diffèrent des figures 2A, 2B et 2C par la présence d'un anneau 33 à l'extrémité libre des premières languettes 31. On constate que l'anneau 33 se trouve sensiblement à la même hauteur que les deuxièmes languettes 32. On cherche à augmenter la surface de contact entre le deuxième rebord 3 et l'épaulement 15 même et surtout si sa surface interne présente des irrégularités, ou bien si des écarts dimensionnels notables sont présents au niveau de l'épaulement.

Les figures 4A, 4B et 4C montrent également une surface de contact intéressante. En l'absence de contact c'est-à-dire quand l'essoreur n'est pas en place sur le col, l'élément additionnel se présente ici sous la forme d'une bande annulaire souple et ondulée, de type collerette ondulée -ou fraise- apte notamment mais non exclusivement à épouser toutes les imperfections de surface et/ou dimensionnelles évoquées ci-dessus. Une fois en contact avec la surface interne de l'épaulement, la collerette est totalement plaquée contre cette surface quelle qu'elle soit.

La figure 6 présente une version améliorée du mode de réalisation selon la figure 1 ; l'amélioration consiste en un ensemble de picots 310 érigés depuis la surface supérieure du premier ensemble de languettes 31. Par 'picots' on entend des sortes de pointes dont le nombre varie selon les besoins. Ces picots contribuent à accrocher davantage les languettes sur des surfaces irrégulières de l'épaulement 15 du col 14. L'homme de l'art choisit donc librement la densité des picots 310. Par 'surface supérieure' des languettes on entend la surface des languettes 31 dirigée vers le premier rebord 2.

La figure 7 concerne aussi une amélioration du mode de réalisation de la figure 1 ; des protubérances ou renforts 320 sont ici prévues sur la surface supérieure des languettes ; les protubérances améliorent et renforcent le contact entre les languettes 31 et la surface de l'épaulement placée en vis-à-vis. Des protubérances de même type peuvent être prévues sur la protubéarnce extérieure annulaire ou jonc 30.

Concernant le nombre de languettes, le premier et/ou le deuxième ensemble de languettes comprend préférentiellement entre deux et soixante-quatre languettes.

Le tableau ci-dessous présente les résultats de tests de traction sur divers essoreurs réalisés en un NBR ( Nitrile Butadiene Rubber), le NBR 70 shA.

| **Famille d'essoreur** | **Flacon 1** | **Flacon 2** |
|---|---|---|
| Art antérieur | F1 : 21 | F1 : 25,9 |
| | F2 : 21.9 | F2 : 24,8 |
| | F3 : 19,9 | F3 : 23,5 |
| Ailettes et dents | F1 : 24 | F1 : 28,9 |
| | F2 : 27,9 | F2 : 29,5 |
| | F3 : 27 | F3 : 29,5 |
| Anneau | F1 : 25 | F1 : 25,9 |
| | F2 : 26 | F2 : 26,2 |
| | F3 : 23,9 | F3 : 24 |

La première ligne du tableau concerne un essoreur selon l'art antérieur c'est-à-dire ne présentant pas les caractéristiques de l'invention. La deuxième ligne du tableau concerne un essoreur selon les figures 1A, 1B et 1C tandis que la troisième ligne du tableau est relative à un essoreur tel qu'illustré par les figures 3A, 3B, 3C. Les valeurs sont les efforts de traction exprimés en Newton, avant décollement de l'essoreur. La colonne F1 correspond à des flacons ou contenants pour lesquels la hauteur du col est variable ; la colonne F2 correspond à des flacons dotés de défauts de fabrication couramment obtenus. Dans chaque catégorie, trois flacons ont été testés, tous issus d'un même moule. On remarque que les flacons équipés d'essoreurs selon l'invention ' ailettes et dents' et ` anneau' présentent une meilleure résistance à la traction que les flacons selon l'art antérieur.

Les matières plastiques les plus utilisées pour les contenants sont les PP (polypropylènes), les PA et les PETG (polyéthylène téréphtalate) qui sont choisis en fonction de la compatibilité chimique avec le produit cosmétique que le contenant renferme.

Concernant l'essoreur en lui-même, il est connu pour les fabrications industrielles, que l'organe d'essorage soit constitué d'un matériau en caoutchouc vulcanisable de type NBR (Nitrile Butadiène Rubber) - caoutchouc nitrile butadiène. On utilise également des silicones ou des matières de type thermoplastiques élastomères de la famille des TPE-S ( SEBS, SBS ou autres), TPE-V ( PP et EPDM) et TPE-U ( polyuréthane thermoplastiques).

## Revendications

1. Dispositif d'essorage monobloc pour un ensemble applicateur de produit cosmétique pâteux, ledit ensemble applicateur comprenant : - au moins un applicateur (10) muni d'une tige de préhension (11) et d'un moyen d'application (12) dudit produit cosmétique ; un contenant (13) présentant un col (14) dans lequel coulisse ledit applicateur (10) selon un axe XX dit longitudinal, ledit dispositif d'essorage présentant une forme sensiblement cylindrique apte à être ajustée à l'intérieur dudit col (14) et muni d'un premier rebord (2) pour sa fixation sur le bord du col du contenant, et d'un deuxième rebord (3) pour sa fixation sur un épaulement interne (15) du col (14), et une lèvre (4) dépassant à l'intérieur dudit contenant **caractérisé en ce que** le deuxième rebord (3) comprend une protubérance extérieure annulaire (30) disposée sensiblement à proximité de ladite lèvre et portant extérieurement au moins un élément additionnel (31, 32, 33) apte à entrer en contact avec la surface intérieure de l'épaulement (15) du col (14) lorsque le dispositif est en prise sur ledit col, de sorte que le dispositif d'essorage présente un contact maximal et optimisé avec la surface intérieure du col.

2. Dispositif d'essorage selon la revendication 1 dans lequel ledit élément additionnel comprend un premier ensemble de languettes (31) qui s'étendent dans un plan faisant un angle aigu avec l'axe XX.

3. Dispositif d'essorage selon la revendication 1 ou 2, dans lequel ledit élément additionnel comprend une bande annulaire (34) souple et ondulée.

4. Dispositif d'essorage selon la revendication 2, dans lequel ledit élément additionnel comprend un deuxième ensemble de languettes (32) décalées selon l'axe XX vis-à-vis desdites premières languettes (31).

5. Dispositif d'essorage selon la revendication 2, dans lequel un anneau (33) est prévu à l'extrémité libre desdites premières languettes (31).

6. Dispositif d'essorage selon l'une quelconque des revendications 1 à 5, comprenant en outre des picots (310) ou protubérances (320) érigées depuis la surface des éléments additionnels et /ou de la protubérance annulaire extérieure (30) et destinés à entrer en contact avec la surface intérieure de l'épaulement du col.

7. Dispositif d'essorage selon l'une quelconque des revendications 1 à 6, dans lequel le premier (31) et/ou le deuxième (32) ensemble de languettes comprend entre deux et soixante-quatre languettes.

8. Dispositif d'essorage selon l'une quelconque des revendications 1 à 7, dans lequel lesdites languettes (31, 32) sont angulairement régulièrement réparties autour de l'axe XX.

9. Dispositif d'essorage selon l'une quelconque des revendications 1 à 8, dans lequel ledit dispositif d'essorage est réalisé en un caoutchouc vulcanisable ou en un silicone ou en un thermoplastique élastomère.

## Patentansprüche

1. Einteilige Wischvorrichtung für eine Applikatoranordnung für ein pastöses Kosmetikprodukt, wobei die Applikatoranordnung Folgendes umfasst: - mindestens einen Applikator (10), der mit einer Greifstange (11) und einem Auftragsmittel (12) für das Kosmetikprodukt versehen ist; einen Behälter (13) mit einem Hals (14), in dem der Applikator (10) entlang einer Längsachse XX gleitet, wobei die Wischvorrichtung eine im Wesentlichen zylindrische Form aufweist, die dazu ausgelegt ist, im Inneren des Halses (14) eingepasst zu werden, und mit einem ersten Flansch (2) zur Befestigung am Rand des Behälterhalses und mit einem zweiten Flansch (3) zur Befestigung an einer Innenschulter (15) des Halses (14) und einer Lippe (4), die in das Innere des Behälters hineinragt, versehen ist, **dadurch gekennzeichnet, dass** der zweite Flansch (3) einen ringförmigen äußeren Vorsprung (30) umfasst, der im Wesentlichen in der Nähe der Lippe angeordnet ist und außen mindestens ein zusätzliches Element (31, 32, 33) trägt, das dazu ausgelegt ist, mit der Innenfläche der Schulter (15) des Halses (14) in Kontakt zu kommen, wenn die Vorrichtung mit dem Hals in Eingriff ist, so dass die Wischvorrichtung einen maximalen und optimierten Kontakt mit der Innenfläche des Halses aufweist.

2. Wischvorrichtung nach Anspruch 1, wobei das zusätzliche Element einen ersten Satz Laschen (31) umfasst, die sich in einer Ebene erstrecken, die mit der Achse XX einen spitzen Winkel bildet.

3. Wischvorrichtung nach Anspruch 1 oder 2, wobei das zusätzliche Element einen flexiblen und gewellten ringförmigen Streifen (34) umfasst.

4. Wischvorrichtung nach Anspruch 2, wobei das zusätzliche Element einen zweiten Satz Laschen (32) umfasst, die entlang der Achse XX in Bezug auf die ersten Laschen (31) versetzt sind.

5. Wischvorrichtung nach Anspruch 2, wobei ein Ring (33) am freien Ende der ersten Laschen (31) vorgesehen ist.

6. Wischvorrichtung nach einem der Ansprüche 1 bis 5, ferner umfassend Noppen (310) oder Vorsprünge (320), die sich von der Oberfläche der zusätzlichen Elemente und/oder des äußeren ringförmigen Vorsprungs (30) erheben und dazu bestimmt sind, mit der Innenfläche der Schulter des Halses in Kontakt zu kommen.

7. Wischvorrichtung nach einem der Ansprüche 1 bis 6, wobei der erste (31) und/oder der zweite (32) Satz Laschen zwischen zwei und vierundsechzig Laschen umfasst.

8. Wischvorrichtung nach einem der Ansprüche 1 bis 7, wobei die Laschen (31, 32) winkelmäßig regelmäßig um die Achse XX verteilt sind.

9. Wischvorrichtung nach einem der Ansprüche 1 bis 8, wobei die Wischvorrichtung aus einem vulkanisierbaren Kautschuk oder aus einem Silikon oder aus einem thermoplastischen Elastomer hergestellt ist.

## Claims

1. A one-piece wiper device for an applicator assembly for applying a paste-like cosmetic product, said applicator assembly comprising: - at least one applicator (10) provided with a gripping rod (11) and an application means (12) for applying said cosmetic product; a container (13) having a neck (14) in which said applicator (10) slides along an axis XX referred to as the longitudinal axis, said wiper device having a substantially cylindrical shape that can be fitted inside said neck (14) and being provided with a first flange (2) for attachment thereof on the edge of the neck of the container, and a second flange (3) for attachment thereof on an inner shoulder (15) of the neck (14), and a lip (4) protruding inside said container, **characterized in that** the second flange (3) comprises an annular external protrusion (30) arranged substantially in the vicinity of said lip and bearing, externally, at least one additional element (31, 32, 33) capable of coming into contact with the internal surface of the shoulder (15) of the neck (14) when the device is engaged on said neck, such that the wiper device has maximum, optimized contact with the internal surface of the neck.

2. The wiper device as claimed in claim 1, **characterized in that** said additional element comprises a first set of tabs (31) which extend in a plane making an acute angle with the axis XX.

3. The wiper device as claimed in any one of the preceding claims, **characterized in that** said additional element comprises an undulating flexible annular strip (34).

4. The wiper device as claimed in claim 2, **characterized in that** said additional element comprises a second set of tabs (32) offset along the axis XX with respect to said first tabs (31).

5. The wiper device as claimed in claim 2, **characterized in that** a ring (33) is provided at the free end of said first tabs (31).

6. The wiper device as claimed in one of the preceding claims, **characterized in that** it further includes studs (310) or protrusions (320) projecting up from the surface of the additional elements and/or the annular external protrusion (30) and intended to come into contact with the internal surface of the shoulder of the neck.

7. The wiper device as claimed in one of the preceding claims, **characterized in that** the first (31) and/or the second (32) set of tabs comprises between two and sixty-four tabs.

8. The wiper device as claimed in one of the preceding claims, **characterized in that** said tabs (31, 32) are angularly distributed regularly around the axis XX.

9. The wiper device as claimed in any one of the preceding claims, **characterized in that** it is made of a vulcanizable rubber or of a silicone or of a thermoplastic elastomer.
